# FASCICULE DE BREVET EUROPEEN

(11) **EP 2 746 867 B1**
(45) Date de publication et mention de la délivrance du brevet: **16.12.2015**
(21) Numéro de dépôt: 12197745.8
(22) Date de dépôt: 18.12.2012
(51) Int. Cl.: G04B 1/14, G04B 1/16, G04B 1/18

(54) **Barillet d'horlogerie**
Federgehäuse einer Uhr
Timepiece barrel

(43) Date de publication de la demande: 25.06.2014
(73) Titulaire: ETA SA Manufacture Horlogère Suisse, 2540 Grenchen (CH)
(72) Inventeur: Kaelin, Laurent, 2615 Sonvilier (CH); Queval, Arthur, 1095 Lutry (CH); Vautherot, Martin, 74500 Publier (FR)
(74) Mandataire: Giraud, Eric

(56) Documents cités:
- CH-A- 83 330
- CH-A- 295 135
- FR-A- 1 034 443
- GB-A- 647 819
- US-A- 165 831
- US-A- 804 728
- US-A- 996 499

## Description

### Domaine de l'invention

L'invention concerne un barillet d'horlogerie pour montage pivotant entre une platine et un pont et comportant au moins un ressort logé entre un tambour pivotant et un couvercle et accroché entre, à son extrémité extérieure ledit tambour et à son extrémité intérieure un arbre lequel est solidaire en pivotement avec un rochet autour d'un axe de pivotement, ledit barillet comportant un sous-ensemble monobloc coaxial audit axe de pivotement et regroupant ledit arbre et un noyau muni d'une collerette de limitation de l'ébat axial dudit tambour, où ladite collerette est porteuse de moyens d'entraînement en pivotement pour l'entraînement en pivotement dudit rochet lequel est libre axialement selon la direction dudit axe de pivotement, et où l'ébat dudit tambour est limité en appui inférieur par rapport audit sous-ensemble monobloc par une surface supérieure dudit tambour qui est limitée par un épaulement inférieur dudit sous-ensemble monobloc, où l'ébat dudit rochet est limité en appui inférieur par rapport audit pont , par une surface supérieure dudit rochet qui est limitée par un filet ou une surface inférieure dudit pont ou d'une pierre que comporte ledit pont, où l'ébat dudit rochet est limité en appui supérieur par rapport audit tambour par une surface inférieure dudit rochet qui est limitée par une surface supérieure dudit tambour, et où l'ébat dudit couvercle est limité en appui supérieur par rapport à ladite platine, par une surface inférieure dudit couvercle qui est limitée par une surface supérieure de ladite platine ou d'une pierre que comporte ladite platine.

L'invention concerne encore un mouvement d'horlogerie, comportant au moins une platine et un pont et un tel barillet.

L'invention concerne encore une montre comportant un tel mouvement.

L'invention concerne le domaine des mécanismes d'horlogerie, et plus particulièrement les mécanismes de stockage d'énergie, du type barillet moteur, barillet de sonnerie, ou similaire.

### Arrière-plan de l'invention

Pour augmenter la réserve de marche, par augmentation du nombre de tours d'un ressort de barillet, fixé à son extrémité intérieure sur une bonde constituée, ou bien par un arbre, généralement cylindrique, ou bien par un noyau plus massif, une solution consiste en une diminution du diamètre de l'arbre de barillet et du noyau associé, de façon à augmenter la place disponible dans le tambour pour le ressort.

Le rapport du rayon de bonde par rapport à l'épaisseur du ressort est usuellement compris entre 10 et 20, et l'invention se propose d'abaisser ce rapport en-dessous de 10, et préférentiellement dans la plage comprise entre 5 et 10.

Le dimensionnement ne doit pas être fait à la légère, en effet un risque de casse existe si le diamètre de bonde est trop faible.

Dans l'architecture classique des barillets, un rochet est monté axialement sur un axe de barillet ou sur une bonde, par l'intermédiaire d'un carré, le rochet étant généralement fixé par une vis axiale. La dimension de cette vis et celle du carré conditionnent donc un diamètre minimal d'une portée de pivotement. Un épaulement jointif à cette portée de pivotement limite l'ébat axial de l'arbre ou de la bonde par rapport à une platine ou à un pont porteur d'une pierre ou similaire.

On ne peut en particulier pas se contenter de réduire l'ensemble des dimensionnements, car les sections de matière sont alors insuffisantes pour assurer la tenue en fatigue.

Il s'agit donc de concilier un diamètre d'arbre le plus réduit possible, pour autoriser la plus grande réserve de marche possible, et une rigidité de l'entraînement du rochet.

Le document US 804 728 A JOHNSON décrit un barillet dont l'arbre porte un moyeu taraudé, qui porte lui-même un ressort de barillet. Deux composants sont ainsi nécessaires pour le maintien intérieur du ressort. Le tambour de barillet est guidé par une pierre qui n'est pas monobloc avec l'arbre. Le rochet de réarmement est situé de l'autre côté du pont de barillet. La partie porteuse du carré d'entraînement de ce rochet n'est pas constituée par une collerette, mais par l'extrémité de l'arbre qui est saillante au-delà du pont, du côté opposé au tambour.

Le document CH 83 330 A BEAULIEU WATCH CO décrit un barillet sans couvercle, comportant une bonde vissée sur un arbre. Le tambour est ajusté fou sur l'arbre, entre une portée de l'arbre et la bonde. Là encore le maintien intérieur du ressort nécessite deux composants.

Le document CH 295 135 A BRAC AG décrit un barillet dont la platine comporte un filet d'appui du rochet.

### Résumé de l'invention

L'invention se propose d'améliorer la conception de barillets conçus pour une grande réserve de marche, en leur procurant une bonne rigidité, notamment au niveau du rochet, tout en conservant un nombre de composants réduit, et un coût d'usinage acceptable, ou, de préférence, plus économique que sur les barillets connus.

L'invention concerne ainsi un barillet d'horlogerie selon la revendication 1.

Selon une caractéristique de l'invention, ledit sous-ensemble monobloc est pivoté au niveau d'une portée supérieure dans un alésage dudit pont ou d'une pierre que comporte ledit pont, et comporte un épaulement supérieur, dont la course est limitée par une surface inférieure dudit pont ou de ladite pierre, ledit rochet étant compris entre ledit épaulement supérieur et un épaulement inférieur que comporte ledit sous-ensemble monobloc au niveau dudit noyau, lequel épaulement inférieur limite la course d'une surface supérieure dudit tambour lequel tambour pivote au niveau d'un alésage qu'il comporte avec une portée cylindrique dudit noyau.

Selon une caractéristique de l'invention, ledit épaulement inférieur est constitué par une surface d'appui inférieure de ladite collerette.

Selon une caractéristique de l'invention dans une première variante, ladite collerette sépare ledit tambour dudit rochet, et comporte une surface d'appui supérieure pour l'appui d'une surface inférieure dudit rochet, et elle porte lesdits moyens d'entraînement en pivotement du côté opposé à celui de ladite surface d'appui inférieure et au-delà de ladite surface d'appui supérieure.

L'invention concerne encore un mouvement d'horlogerie, comportant au moins une platine et un pont et un tel barillet.

L'invention concerne encore une montre comportant un tel mouvement.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en coupe par son axe de pivotement, un barillet selon une première variante de l'invention ;
- la figure 2 représente, de façon schématisée et en coupe par son axe de pivotement, un barillet selon une deuxième variante de l'invention ;
- la figure 3 représente, de façon schématisée en blocs, une pièce d'horlogerie comportant un mouvement comportant lui-même un barillet selon l'invention.

### Description détaillée des modes de réalisation préférés

L'invention concerne le domaine des mécanismes d'horlogerie, et plus particulièrement les mécanismes de stockage d'énergie, du type barillet moteur, barillet de sonnerie, ou similaire.

L'invention concerne ainsi un barillet d'horlogerie 1 pour montage pivotant entre une platine 9 et un pont 5, et comportant au moins un ressort 7. Ce ressort 7 est logé entre un tambour 6 pivotant et un couvercle 8, et accroché entre, à son extrémité extérieure le tambour 6 et à son extrémité intérieure un arbre 3. L'arbre 3 est solidaire en pivotement avec un rochet 2 autour d'un axe de pivotement D.

Selon l'invention, le barillet 1 comporte un sous-ensemble monobloc 10 coaxial à l'arbre 3 et regroupant cet arbre 3 et un noyau 4 muni d'une collerette 17 de limitation de l'ébat axial du tambour 6. Cette collerette 17 est porteuse de moyens d'entraînement en pivotement 42, tels que plats, carré, ou similaire, pour l'entraînement en pivotement du rochet 2, au niveau de moyens d'entraînement complémentaire 23. Ce rochet 2 est libre axialement selon la direction de l'axe de pivotement D.

Ce sous-ensemble monobloc 10 est pivoté au niveau d'une portée supérieure 13 dans un alésage 51 du pont 5 ou d'une pierre 52 que comporte le pont 5, et comporte un épaulement supérieur 11, dont la course est limitée par une surface inférieure 53 du pont 5 ou de la pierre 52. Le rochet 2 est compris entre l'épaulement supérieur 11 et un épaulement inférieur 12 que comporte le sous-ensemble monobloc 10 au niveau du noyau 4. Cet épaulement inférieur 12 limite la course d'une surface supérieure 61 du tambour 6. Ce tambour 6 pivote au niveau d'un alésage 62 qu'il comporte avec une portée cylindrique 41 du noyau 4.Dans la première variante de la figure 1, cet épaulement inférieur 12 est constitué par une surface d'appui inférieure 16 de la collerette 17. Dans cette même variante, la collerette 17 sépare le tambour 6 du rochet 2, et comporte une surface d'appui supérieure 15 pour l'appui d'une surface inférieure 22 du rochet 2. Et cette collerette 17 porte les moyens d'entraînement en pivotement 42 du côté opposé à celui de la surface d'appui inférieure 16 et au-delà de la surface d'appui supérieure 15, du côté du pont 5.

L'arbre 3 comporte une portée 31 de préférence cylindrique, qui est de préférence de diamètre inférieur à celui de la portée cylindrique 41 du noyau 4. L'arbre 3 porte le ressort 7, ou bien au niveau de sa portée 31, sur laquelle le ressort 7 est immobilisé par friction ou soudé, ou bien sur un crochet 32 que comporte l'arbre 3 autour d'une telle portée 31. L'arbre 3 est monté pivotant dans un alésage 91 de la platine 9 ou d'une pierre 92 que comporte la platine 9. Dans une réalisation préférée, la portée 31 se prolonge, et constitue la surface de pivotement dans cet alésage 91 ou cette pierre 92..

Le tambour 6 porte un couvercle 8, de préférence mais non nécessairement solidaire en pivotement du tambour 6, et dont un alésage 81 coopère avec une portée 31 de l'arbre 3. Une surface inférieure 82 du couvercle 8 est limitée en débattement par une surface supérieure 93 de la platine 9 ou d'une pierre 92 logée dans la platine 9, un alésage 91 de la platine 9 ou de la pierre 92 servant de pivot à la portée 31 de l'arbre 3.

L'ébat du tambour 6 est limité en appui inférieur par rapport au rochet 2, par une surface supérieure 61 du tambour 6 qui est limitée par un épaulement inférieur 12 du sous-ensemble monobloc 10.

L'ébat du rochet 2 est limité en appui inférieur par rapport au pont 5, par un épaulement supérieur 11 du sous-ensemble monobloc 10 qui est limité par une surface inférieure 53 du pont 5 ou d'une pierre 52 que comporte le pont 5.

L'ébat du couvercle 8 est limité en appui supérieur par rapport à la platine 9, par une surface inférieure 82 du couvercle 8 qui est limitée par une surface supérieure 93 de la platine 9 ou d'une pierre 91 que comporte la platine 9.

Le ressort moteur peut être réalisé en différents matériaux : acier au carbone, acier inoxydable, « Nivaflex® », silicium, DLC, quartz, verre, ou similaire.

Dans une application particulière, le ressort 7 est réalisé dans un alliage multiphasé à base cobalt-nickel-chrome, comportant de 44 à 46% de cobalt, de 20 à 22% de nickel, de 17 à 19% de chrome, de 4 à 6% de fer, de 3 à 5% de tungstène, de 3 à 5% de molybdène, de 0 à 2% de titane, de 0 à 1% de béryllium, et de module d'Young compris entre 200 et 240 GPa et un module de cisaillement compris entre 80 et 100 GPa. Ce ressort 7 a de préférence un rapport largeur/épaisseur compris entre 3 et 23, et plus particulièrement entre 9 et 21.

Et le rayon maximal de la portée 31 de l'arbre 3 (sans tenir compte de la surépaisseur éventuelle propre à un crochet 32), réalisé en acier ou en acier inoxydable, par exemple en acier inoxydable trempable 4C27A (aussi dénommé selon les différentes normes 1.4197, ASTM 420F, ou DIN X22 CrMoNiS 13 1), par rapport à l'axe de pivotement D est inférieur à neuf fois l'épaisseur maximale du ressort 7. En particulier les réalisations illustrées permettent d'obtenir un rapport entre le rayon maximal de la portée 31 de l'arbre 3 et l'épaisseur du ressort 7 compris entre 3 et 9, et de préférence entre 4 et 6, de préférence voisin de cinq.

Les figures 1 et 2 illustrent deux variantes préférées, mais non limitatives, qui sont exposées chacune en détail ci-après :

### Première variante de la figure 1 :

L'ébat du tambour 6 est limité en appui inférieur par rapport au sous-ensemble monobloc 10 par une surface supérieure 61 du tambour 6 qui est limitée par un épaulement inférieur 12 du sous-ensemble monobloc 10.

L'ébat du rochet 2 est limité en appui inférieur par rapport au pont 5, par une surface supérieure 21 du rochet 2 qui est limitée par un filet 54 ou une surface inférieure 53 du pont 5 ou d'une pierre 52 que comporte le pont 5.

L'ébat du rochet 2 est limité en appui supérieur par rapport au sous-ensemble monobloc 10 par une surface inférieure 22 du rochet 2 qui est limitée par une surface supérieure d'appui 15 d'une collerette 17 du sous-ensemble monobloc 10.

L'ébat du couvercle 8 est limité en appui supérieur par rapport à la platine 9, par une surface inférieure 82 du couvercle 8 qui est limitée par une surface supérieure 93 de la platine 9 ou d'une pierre 91 que comporte la platine 9.

### Deuxième variante de la figure 2:

L'ébat du tambour 6 est limité en appui inférieur par rapport au sous-ensemble monobloc 10 par une surface supérieure 61 du tambour 6 qui est limitée par un épaulement inférieur 12 du sous-ensemble monobloc 10.

L'ébat du rochet 2 est limité en appui inférieur par rapport au pont 5, par une surface supérieure 21 du rochet 2 qui est limitée par un filet 54 ou une surface inférieure 53 du pont 5 ou d'une pierre 52 que comporte le pont 5.

L'ébat du rochet 2 est limité en appui supérieur par rapport au tambour 6 par une surface inférieure 22 du rochet 2 qui est limitée par une surface supérieure 61 du tambour 6.

L'ébat du couvercle 8 est limité en appui supérieur par rapport à la platine 9, par une surface inférieure 82 du couvercle 8 qui est limitée par une surface supérieure 93 de la platine 9 ou d'une pierre 91 que comporte la platine.

En somme, la première variante de la figure 1 est avantageuse car le rochet est libre axialement, et la collerette sur l'arbre facilite le montage. L'avantage de cette construction est qu'il n'y a pas de limite au diamètre de bonde.

La deuxième variante de la figure 2 comporte aussi un rochet libre axialement, il y a double reprise sur le tambour. Le diamètre de bonde est limité par les dimensions des moyens d'entraînement 42, typiquement un carré ou similaire.

L'invention concerne encore un mouvement 100 d'horlogerie, comportant au moins une platine 9 et un pont 5 et un tel barillet 1. Avantageusement le pont 5 comporte au moins un filet 54 destiné à coopérer en appui, avec la moindre surface de contact possible, avec la surface supérieure 21 du rochet 2.

L'invention concerne encore une montre 200 comportant un tel mouvement 100.

## Revendications

1. Barillet d'horlogerie (1) pour montage pivotant entre une platine (9) et un pont (5) et comportant au moins un ressort (7) logé entre un tambour (6) pivotant et un couvercle (8) et accroché entre, à son extrémité extérieure ledit tambour (6) et à son extrémité intérieure un arbre (3) lequel est solidaire en pivotement avec un rochet (2) autour d'un axe de pivotement (D), ledit barillet (1) comportant un sous-ensemble monobloc (10) coaxial audit axe de pivotement (D) et regroupant ledit arbre (3) et un noyau (4) muni d'une collerette (17) de limitation de l'ébat axial dudit tambour (6), où ladite collerette (17) est porteuse de moyens d'entraînement en pivotement (42) pour l'entraînement en pivotement dudit rochet (2) lequel est libre axialement selon la direction dudit axe de pivotement (D), et où l'ébat dudit tambour (6) est limité en appui inférieur par rapport audit sous-ensemble monobloc (10) par une surface supérieure (61) dudit tambour (6) qui est limitée par un épaulement inférieur (12) dudit sous-ensemble monobloc (10), où l'ébat dudit rochet (2) est limité en appui inférieur par rapport audit pont (5), par une surface supérieure (21) dudit rochet (2) qui est limitée par un filet (54) ou une surface inférieure (53) dudit pont (5) ou d'une pierre (52) que comporte ledit pont (5), où l'ébat dudit rochet (2) est limité en appui supérieur par rapport audit tambour (6) par une surface inférieure (22) dudit rochet (2) qui est limitée par une surface supérieure (61) dudit tambour (6) ou alors ladite collerette (17) sépare ledit rochet (2) dudit tambour (6) et l'ébat du rochet (2) est limité en appui supérieur par rapport à ladite collerette (17) par une surface inférieure (22) du rochet (2) qui est limitée par une surface supérieure (15) d'appui de ladite collerette, et où l'ébat dudit couvercle (8) est limité en appui supérieur par rapport à ladite platine (9), par une surface inférieure (82) dudit couvercle (8) qui est limitée par une surface supérieure (93) de ladite platine (9) ou d'une pierre (91) que comporte ladite platine, ledit ressort (7) étant réalisé dans un alliage multiphasé à base cobalt-nickel-chrome, comportant de 44 à 46% de cobalt, de 20 à 22% de nickel, de 17 à 19% de chrome, de 4 à 6% de fer, de 3 à 5% de tungstène, de 3 à 5% de molybdène, de 0 à 2% de titane, de 0 à 1% de béryllium, et de module d'Young compris entre 200 et 240 GPa et un module de cisaillement compris entre 80 et 100 GPa, ledit ressort (7) ayant un rapport largeur/épaisseur compris entre 3 et 23, et le rapport entre le rayon maximal d'une portée (31) d'appui du ressort dudit arbre (3) et l'épaisseur dudit ressort (7) étant compris entre 3 et 9.

2. Barillet (1) selon la revendication 1, **caractérisé en ce que** ledit sous-ensemble monobloc (10) est pivoté au niveau d'une portée supérieure (13) dans un alésage (51) dudit pont (5) ou d'une pierre (52) que comporte ledit pont (5), et comporte un épaulement supérieur (11), dont la course est limitée par une surface inférieure (53) dudit pont (5) ou de ladite pierre (52), ledit rochet (2) étant compris entre ledit épaulement supérieur (11) et un épaulement inférieur (12) que comporte ledit sous-ensemble monobloc (10) au niveau dudit noyau (4), lequel épaulement inférieur (12) limite la course d'une surface supérieure (61) dudit tambour (6) lequel tambour (6) pivote au niveau d'un alésage (62) qu'il comporte avec une portée cylindrique (41) dudit noyau (4).

3. Barillet (1) selon la revendication 2, **caractérisé en ce que** ledit épaulement inférieur (12) est constitué par une surface d'appui inférieure (16) de ladite collerette (17).

4. Barillet (1) selon la revendication 3, **caractérisé en ce que** ladite collerette (17) sépare ledit tambour (6) dudit rochet (2), et comporte une surface d'appui supérieure (15) pour l'appui d'une surface inférieure (22) dudit rochet (2), et **en ce qu'**elle porte lesdits moyens d'entraînement en pivotement (42) du côté opposé à celui de ladite surface d'appui inférieure (16) et au-delà de ladite surface d'appui supérieure (15).

5. Barillet (1) selon la revendication 2, **caractérisé en ce que** ledit arbre (3) comporte une portée (31) qui est de diamètre inférieur à celui de ladite portée cylindrique (41) dudit noyau (4), et porte ledit ressort (7), ou bien au niveau de ladite portée (31) sur laquelle ledit ressort (7) est immobilisé par friction ou soudé, ou bien sur un crochet (32) que comporte ledit arbre (3) autour de ladite portée (31), et **en ce que** ladite portée (31) est pivotante dans un alésage (91) de ladite platine (9) ou d'une pierre (92) que comporte ladite platine (9).

6. Barillet (1) selon l'une des revendications précédentes, **caractérisé en ce que** ledit tambour (6) porte ledit couvercle (8) solidaire en pivotement dudit tambour (6) et qu'un alésage (81) dudit couvercle (8) coopère avec une portée (31) dudit arbre (3), et **en ce qu'**une surface inférieure (82) dudit couvercle (8) est limitée en débattement par une surface supérieure (93) de ladite platine (9) ou d'une pierre (92) logée dans ladite platine (9), un alésage (91) de ladite platine (9) ou de ladite pierre (92) servant de pivot à ladite portée (31) dudit arbre (3).

7. Mouvement (100) d'horlogerie, comportant au moins une platine (9) et un pont (5) et un barillet (1) selon l'une des revendications précédentes.

8. Mouvement (100) selon la revendication précédente, **caractérisé en ce que** ledit pont (5) comporte au moins un filet (54) destiné à coopérer en appui, avec la moindre surface de contact possible, avec la surface supérieure (21) dudit rochet (2).

9. Montre (200) comportant un mouvement (100) selon la revendication 7 ou 8.

## Patentansprüche

1. Uhrenfedergehäuse (1) für die schwenkbare Montage zwischen einer Platine (9) und einer Brücke (5), das wenigstens eine Feder (7) umfasst, die zwischen einer schwenkbaren Trommel (6) und einem Deckel (8) untergebracht ist und an ihrem äußeren Ende an der Trommel (6) befestigt ist und an ihrem inneren Ende an einer Welle (3) befestigt ist, die drehfest um eine Schwenkachse (D) mit einem Sperrrad (2) verbunden ist, wobei das Federgehäuse (1) eine Monoblock-Untereinheit (10) umfasst, die zu der Schwenkachse (D) koaxial ist und die Welle (3) und einen Kern (4), der mit einem Kranz (17) zur Begrenzung des axialen Spiels der Trommel (6) versehen ist, anordnet, wobei der Kranz (17) Träger von Schwenkantriebsmitteln (42) für den Schwenkantrieb des Sperrrades (2) ist, das axial in Richtung der Schwenkachse (D) frei ist, und wobei das Spiel der Trommel (6) durch einen unteren Anschlag in Bezug auf die Monoblock-Untereinheit (10) mittels einer oberen Oberfläche (61) der Trommel (6) begrenzt ist, die ihrerseits durch eine untere Schulter (12) der Monoblock-Unteranordnung (10) begrenzt ist, wobei das Spiel des Sperrrades (2) durch einen unteren Anschlag in Bezug auf die Brücke (5) mittels einer oberen Oberfläche (21) des Sperrrades (2) begrenzt ist, die ihrerseits durch einen Steg (54) oder eine untere Oberfläche (53) der Brücke (5) oder eines Steins (52), den die Brücke (5) trägt, begrenzt ist, wobei das Spiel des Sperrrades (2) durch einen oberen Anschlag in Bezug auf die Trommel (6) mittels einer unteren Oberfläche (22) des Sperrrades (2) begrenzt ist, die ihrerseits durch eine obere Oberfläche (61) der Trommel (6) begrenzt ist, wobei der Kranz (17) das Sperrrad (2) von der Trommel (6) trennt und das Spiel des Sperrrades (2) durch einen oberen Anschlag in Bezug auf den Kranz (17) mittels einer unteren Oberfläche (22) des Sperrrades (2) begrenzt ist, die ihrerseits durch eine obere Abstützoberfläche (15) des Kranzes begrenzt ist,
und wobei das Spiel des Deckels (8) durch einen oberen Anschlag in Bezug auf die Platine (9) mittels einer unteren Oberfläche (82) des Deckels (8) begrenzt ist, die ihrerseits durch eine obere Oberfläche (93) der Platine (9) oder eines Steins (91), den die Platine trägt, begrenzt ist, wobei die Feder (7) aus einer mehrphasigen Legierung auf Kobalt-Nickel-Chrom-Basis hergestellt ist, die 44 bis 46 % Kobalt, 20 bis 22 % Nickel, 17 bis 19 % Chrom, 4 bis 6 % Eisen, 3 bis 5 % Wolfram, 3 bis 5 % Molybdän, 0 bis 2 % Titan und 0 bis 1 % Beryllium enthält und wobei der Young-Modul im Bereich von 200 bis 240 GPa liegt und der Scherungsmodul im Bereich von 80 bis 100 GPa liegt, wobei die Feder (7) ein Breiten/Dicken-Verhältnis im Bereich von 3 bis 23 und ein Verhältnis zwischen dem maximalen Radius eines Abstützbereichs (31) der Feder der Welle (3) und der Dicke der Feder (7) im Bereich von 3 bis 9 hat.

2. Federgehäuse (1) nach Anspruch 1, **dadurch gekennzeichnet, dass** die Monoblock-Unteranordnung (10) auf Höhe eines oberen Bereichs (13) in einer Bohrung (51) der Brücke (5) oder eines Steins (52), den die Brücke (5) aufweist, schwenkbar ist und eine obere Schulter (11) umfasst, deren Bahn durch eine untere Oberfläche (53) der Brücke (5) oder des Steins (52) begrenzt ist, wobei das Sperrrad (2) zwischen der oberen Schulter (11) und einer unteren Schulter (12), die die Monoblock-Unteranordnung (10) aufweist, auf Höhe des Kerns (4) enthalten ist, wobei die untere Schulter (12) die Bahn einer oberen Oberfläche (61) der Trommel (6) begrenzt, wobei die Trommel (6) auf Höhe einer Bohrung (62) schwenkt, die sie mit einem zylindrischen Bereich (41) des Kerns (4) aufweist.

3. Federgehäuse (1) nach Anspruch 2, **dadurch gekennzeichnet, dass** die untere Schulter (12) durch eine untere Abstützoberfläche (16) des Kranzes (17) gebildet ist.

4. Federgehäuse (1) nach Anspruch 3, **dadurch gekennzeichnet, dass** der Kranz (17) die Trommel (6) von dem Sperrrad (2) trennt und eine obere Abstützoberfläche (15) für die Abstützung einer unteren Oberfläche (22) des Sperrrades (2) aufweist und dass er die Schwenkantriebsmittel (42) auf der Seite gegenüber jener der unteren Abstützoberfläche (16) und jenseits der oberen Abstützoberfläche (15) trägt.

5. Federgehäuse (1) nach Anspruch 2, **dadurch gekennzeichnet, dass** die Welle (3) einen Bereich (31) aufweist, dessen Durchmesser kleiner ist als jener des zylindrischen Bereichs (41) des Kerns (4), und die Feder (7) entweder auf Höhe des Bereichs (31), in dem die Feder (7) durch Reibung oder Schweißen unbeweglich gemacht ist, oder an einem Haken (32), den die Welle (3) um den Bereich (31) aufweist, trägt und dass der Bereich (31) in einer Bohrung (91) der Platine (9) oder eines Steins (92), den die Platine (9) aufweist, schwenkbar ist.

6. Federgehäuse (1) nach einem der vorhergehenden Ansprüche, **dadurch gekennzeichnet, dass** die Trommel (6) den Deckel (8) drehfest mit der Trommel (6) trägt und dass eine Bohrung (81) des Deckels (8) mit einem Bereich (31) der Welle (3) zusammenwirkt und dass eine untere Oberfläche (82) des Deckels (8) in ihrem Ausschlag durch eine obere Oberfläche (93) der Platine (9) oder eines Steins (92), der in der Platine (9) aufgenommen ist, begrenzt ist, wobei eine Bohrung (91) der Platine (9) oder des Steins (92) als Drehpunkt für den Bereich (31) der Welle (3) dient.

7. Uhrwerk (100), das wenigstens eine Platine (9), eine Brücke (5) und ein Federgehäuse (1) nach einem der vorhergehenden Ansprüche umfasst.

8. Werk (100) nach dem vorhergehenden Anspruch, **dadurch gekennzeichnet, dass** die Brücke (5) wenigstens einen Steg (54) aufweist, der dazu bestimmt ist, mit der kleinstmöglichen Kontaktoberfläche mit der oberen Oberfläche (21) des Sperrrades (2) abstützend zusammenzuwirken.

9. Uhr (200), die ein Werk (100) nach Anspruch 7 oder 8 umfasst.

## Claims

1. Timepiece barrel (1) for pivotal assembly between a plate (9) and a bar (5) and including at least one spring (7) housed between a pivoting drum (6) and a cover (8) and hooked between, at the outer end thereof, said drum (6), and at the inner end thereof, an arbor (3) which pivots integrally with a ratchet (2) about a pivot axis (D), said barrel (1) including a one-piece sub-assembly (10) coaxial to said pivot axis (D) and containing said arbor (3) and a boss (4) provided with a collar (17) for limiting the axial shake of said drum (6), wherein said collar (17) carries pivotal drive means (42) for driving the pivoting of said ratchet (2), which is axially free in the direction of said pivot axis (D), and wherein the shake of said drum (6) is limited in lower abutment relative to said one-piece sub-assembly (10) by an upper surface (61) of said drum (6) which is limited by a lower shoulder (12) of said one-piece sub-assembly (10), wherein the shake of said ratchet (2) is limited in lower abutment relative to said bar (5), by an upper surface (21) of said ratchet (2) which is limited by a fillet (54) or a lower surface (53) of said bar (5) or of a jewel (52) comprised in said bar (5), wherein the shake of said ratchet (2) is limited in upper abutment relative to said drum (6) by a lower surface (22) of said ratchet (2) which is limited by an upper surface (61) of said drum (6), or said collar (17) separates said drum (6) from said ratchet (2) and the shake of said ratchet (2) is limited in upper abutment relative to said collar (17) by a lower surface (22) of said ratchet (2) which is limited by an upper abutment surface (15) of said collar (17), and wherein the shake of said cover (8) is limited in upper abutment relative to said plate (9), by a lower surface (82) of said cover (8) which is limited by an upper surface (93) of said plate (9) or of a jewel (91) comprised in said plate, said spring (7) being made of a multiphase, cobalt-nickel-chromium based alloy, comprising 44 to 46% cobalt, 20 to 22% nickel, 17 to 19% chromium, 4 to 6 % iron, 3 to 5% tungsten, 3 to 5% molybdenum, 0 to 2% titanium, 0 to 1% beryllium, and having a Young's modulus of between 200 and 240 GPa and a shear modulus of between 80 and 100 GPa, said spring (7) having a width to thickness ratio of between 3 and 23, and the ratio between the maximum radius of a bearing shoulder (31) of the spring of said arbor (3) and the thickness of said spring (7) being between 3 and 9.

2. Barrel (1) according to claim 1, **characterized in that** said one-piece subassembly (10) is pivoted on an upper shoulder (13) in a bore (51) of said bar (5) or of a jewel (52) comprised in said bar (5), and includes an upper shoulder (11), whose travel is limited by a lower surface (53) of said bar (5) or of said jewel (52), said ratchet (2) being comprised between said upper shoulder (11) and a lower shoulder (12) comprised in said one-piece sub-assembly (10) on said boss (4), said lower shoulder (12) limits the travel of an upper surface (61) of said drum (6), said drum (6) pivots in a bore (62) comprised therein with a cylindrical shoulder (41) of said boss (4).

3. Barrel (1) according to claim 2, **characterized in that** said lower shoulder (12) is formed by a lower abutment surface (16) of said collar (17).

4. Barrel (1) according to claim 3, **characterized in that** said collar (17) separates said drum (6) from said ratchet (2), and includes an upper abutment surface (15) for the abutment of a lower surface (22) of said ratchet (2), and **in that** said collar carries said pivotal drive means (42) on the opposite side to that of said lower abutment surface (16) and beyond said upper abutment surface (15).

5. Barrel (1) according to claim 2, **characterized in that** said arbor (3) includes a shoulder (31) which has a smaller diameter than that of said cylindrical shoulder (41) of said boss (4), and carries said spring (7), either on said shoulder (31) onto which said spring (7) is secured by friction or welded, or on a hook (32) comprised in said arbor (3) around said shoulder (31), and **in that** said shoulder (31) pivots in a bore (91) of said plate (9) or of a jewel (92) comprised in said plate (9).

6. Barrel (1) according to any of preceding claims, **characterized in that** said drum (6) carries said cover (8) pivoting integrally with said drum (6) and **in that** a bore (81) of said cover (8) cooperates with a shoulder (31) of said arbor (3), and **in that** the travel of a lower surface (82) of said cover (8) is limited by an upper surface (93) of said plate (9) or of a jewel (92) housed in said plate (9), a bore (91) of said plate (9) or of said jewel (92) acting as pivot for said shoulder (31) of said arbor (3).

7. Timepiece movement (100) including at least one plate (9) and a bar (5) and a barrel (1) according to any of preceding claims.

8. Movement (100) according to the preceding claim, **characterized in that** said bar (5) includes a least one fillet (54) intended to cooperate in abutment, with the smallest possible contact surface, with the upper surface (21) of said ratchet (2).

9. Watch (200) including a movement (100) according to claim 7 or 8.
